# EUROPÄISCHE PATENTSCHRIFT

(11) **EP 1 691 013 B1**
(45) Veröffentlichungstag und Bekanntmachung des Hinweises auf die Patenterteilung: **23.07.2014**
(21) Anmeldenummer: 06002863.6
(22) Anmeldetag: 13.02.2006
(51) Int. Cl.: E05D 5/02, E06B 3/54, A47K 3/30

(54) **Einrichtung, insbesondere Duschabtrennung oder Fassade, Beschlag und Scheibe**
Arrangement, especially shower partition or panel, fitting and glass pane
Construction, en particulier écran de douche ou panneau, ferrure et vitre

(30) Priorität: 11.02.2005 DE 202005002307 U; 25.02.2005 DE 202005003273 U; 14.06.2005 DE 202005009387 U
(43) Veröffentlichungstag der Anmeldung: 16.08.2006
(73) Patentinhaber: Schulte Duschkabinenbau GmbH & Co. KG, 59846 Sundern (DE)
(72) Erfinder: Liebich, Michael, 59846 Sundern (DE)
(74) Vertreter: Von Rohr Patentanwälte Partnerschaft mbB

(56) Entgegenhaltungen:
- EP-A1- 0 801 201
- WO-A2-03/033848
- DE-A1- 4 340 509
- DE-U1- 20 200 037
- DE-U1- 20 302 389

## Beschreibung

Die Erfindung betrifft eine Einrichtung, wie eine Duschabtrennung, mit einer Scheibe und einem zugeordneten Beschlag.

Flächenbündige Beschläge für Glasscheiben, bei denen beispielsweise eine Senkkopfschraube in eine Senkbohrung in der Scheibe eingreift und mit einem Beschlagteil verschraubt ist, sind seit langem bekannt, beispielsweise aus der DE 77 05 090 U1. Bisher werden die Senkbohrungen immer in einer Nei- gung von 45° ausgeführt, Die Schraubenköpfe oder konische Halteelemente weisen bisher immer eine entsprechende Neigung auf. In der Praxis hat sich gezeigt, daß so keine optimal belastbare Verbindung zwischen Scheibe und Beschlag erreichbar ist,

Die EP 0 801 201 A1 betrifft ein System zur Montage einer Glasscheibe mit einem Strukturelement und einem Verbindungsteil, wie einer Schraube. Die Scheibe weist an mindestens einer Flachseite eine Bohrung mit einer Senkung auf und ist mit dem Strukturelement mittels des Verbindungsteils verbindbar. Ein Abschnitt des Verbindungsteils ist an eine konische Fläche des Senklochs angepasst, wobei der Öffnungswinkel des Kegels des Verbindungsteils größer als der Kegel des Senklochs von 45° ist und wobei die halben Kegelwinkel um 0,5° bis 5° voneinander verschieden sein können. Weiterhin ist ein metallisches Dichtelement zwischen Verbindungsteil und Senkloch angeordnet.

Die DE 43 40 509 A1 begriff eine Haltevorrichtung für Fassaden- und Dachplatten, insbesondere Glasscheiben. Ein Aufhängeteil ist an einer Glasscheibe mittels eines Gewindebolzens, welcher eine Durchgangsbohrung der Scheibe durchsetzt und auf welchen eine Gewindemutter geschraubt ist, befestigt. Die Durchgangsbohrung der Scheibe ist mit einer konischen Senkung versehen, die einen Neigungswinkel von etwa 30° zur Scheibenebene aufweist. Die Mutter ist dazu komplementär ausgeführt, wobei zwischen Mutter und Glasscheibe ein Zwischenelement angeordnet ist.

Die WO 03/033848 A2 offenbart eine Befestigungseinrichtung für Glasscheiben. Die Scheibe weist eine Durchgangsbohrung mit konischer Senkung auf, in die ein zweiteiliges Einsatzstücks mit Durchgangsbohrung und eine Zylinderkopfschraube eingesetzt wird, um die Scheibe an einen Beschlag oder ein Profil zu befestigen. Zwischen der Bohrung des Einsatzstücks und den Gewindeaußendurchmesser sowie dem Sehaftdurchmesser der Schraube ist ein Spiel vorgesehen, so dass die Zylinderkopfschraube eine Relativbewegung zur Glasscheibe und zum Einsatzstück ausführen kann.

Die DE 203 02 389 U1 betriff einen Beschlag und eine Duschabtrennung. Eine Scheibe weist eine Durchgangsbohrung mit einem ersten konischen Abschwitzt auf, wobei die Senkung einem ersten Neigungswinkel zur Scheibenebene aufweist. Der Beschlag weist ein in die Bohrung eingreifendes Halteelement mit einem zweiten konischen Abschnitt auf, wobei der Abschnitt einen zweiten Neigungswinkel zur Scheibenebene aufweist. Zwischen Halteelement und Scheibe ist ein Zwischenelement angeordnet, wobei die Dicke des Zwischenelements zwischen den beiden Abschnitten ausgehend von der Mitte des Halteelements nach außen hin abnimmt.

Die DE 202 000 37 U1 offenbart einen Scharnierbeschlag für Glastüren. Die Glastür weist eine konische Bohrung zur Befestigung an einer Tragscheibe auf. Die konische Bohrung nimmt einen entsprechend konisch geformten Spanneinsatz auf. Eine Schraube durchsetzt den Spanneinsatz und wird in die Tragscheibe eingeschraubt. Eine Abdeckkappe ist in den Spanneinsatz einclipsbar und deckt die Schraube und den Spanneinsatz ab.

Der vorliegenden Erfindung liegt die Aufgabe zugrunde das bekannte System der EP 0 801 201 weiterzubilden, so dass bei einfachem kostengünstige Aufbau eine sehr belastbare und damit haltbare Verbindung einer insbesondere aus Glas bestehenden Scheibe mit einem Beschlag ermöglicht wird.

Die obige Aufgabe wird durch eine Einrichtung gemäß Anspruch 1 gelöst. Vorteilhafte Weiterbildungen sind Gegenstand der Unteransprüche.

Ein Aspekt der vorliegenden Erfindung liegt darin, einen wesentlich geringerein Neigungswinkel als 45° zur Scheibenebene für den geneigten oder konischen Abschnitt bzw. die Senkbohrung in der Scheibe vorzusehen. Dies führt im verspannten Zustand zu besseren Belastungsverhältnissen. Dadurch kann eine überraschend stärker belastbare Verbindung zwischen der Scheibe und dem Beschlag erzielt werden.

Ein weiterer Aspekt der vorliegenden Erfindung liegt darin, den geneigten oder konischen Abschnitt eines in die Ausnehmung der Scheibe eingreifenden Halteelements stärker als den geneigten bzw. konischen Abschnitt der Ausnehmung in der Scheibe zu neigen. Ein entsprechend angepaßtes Zwischenelement daß zwischen dem Halteelement und der Ausnehmung angeordnet wird und aus einem gegenüber dem Halteelement und der Scheibe weicheren Material besteht, wird dann im Bereich der größeren Dicke der Scheibe bzw. mit zunehmendem radialen Abstand zur Mitte des Halteelements bzw. der Ausnehmung dünner und/oder stärker belastet, wodurch eine bessere Lastverteilung mit überraschend deutlich verbesserter Belastbarkeit der Verbindung erreicht wird. Insbesondere ist die Flächenpressung des Zwischenelements im eingebauten Zustand radial nach außen hin zumindest konstant oder nimmt gegenüber dem Stand der Technik zu.

Gemäß einer besonders bevorzugten Ausführungsvariante, die insbesondere in Kombination mit dem bevorzugten, gegenüber dem Stand der Technik geringeren Neigungswinkel des geneigten bzw, konischen Abschnitts der Ausneh= mung in der Scheibe realisierbar ist, weist die Scheibe ausgehend von beiden Flachseiten entsprechend geneigte bzw. konische Abschnitte oder Senkungen an der Ausnehmung auf, so daß der Beschlag wahlweise auf einer der beiden Flachseiten der Scheibe anbringbar ist. Dies ermöglicht einen universellen Einsatz der vorgefertigten Scheibe. Insbesondere können so beispielsweise wahlweise rechtsseitige oder linksseitige Anschläge von Türen oder Aufbauten von Duschabtrennungen mit den gleichen Teilen vorgenommen werden.

Nachfolgend wird die vorschlagsgemäße Einrichtung am besonders bevorzugten Beispiel einer Duschabtrennung weiter erläutert. Jedoch kann es sich bei der Einrichtung aber auch um eine Trennwand, Tür, Verkleidung, Fassade, insbesondere für Gebäude, ein Geländer oder dergleichen handeln. Die folgenden Ausführungen gelten dementsprechend.

Weitere Vorteile, Merkmale, Eigenschaften und Aspekte der vorliegenden Erfindung ergeben sich aus der folgenden Beschreibung einer bevorzugten Ausführungsform anhand der Zeichnung. Es zeigt:
- Fig. 1: einen schematischen, ausschnittsweisen Schnitt einer vorschlagsgemäßen Duschabtrennung;
- Fig. 2: einen Ausschnitt von Fig. 1;
- Fig. 3: einen Schnitt eines Zwischenelements;
- Fig. 4: einen Ausschnitt von Fig. 3;
- Fig. 5: eine perspektivische Vorderansicht eines Halteelements;
- Fig. 6: eine perspektivische Rückansicht des Halteelements;
- Fig. 7: einen Schnitt des Halteelements;
- Fig. 8: eine perspektivische Ansicht einer Abdeckung; und.
- Fig. 9: einen Schnitt einer vorschlagsgemäßen Scheibe mit zwei Ausführungsvarianten.

In den Figuren werden für gleiche oder ähnliche Teile dieselben Bezugszeichen verwendet, wobei entsprechende Eigenschaften und Vorteile erreicht werden, auch wenn eine wiederholte Beschreibung aus Vereinfachungsgründen weggelassen ist.

Fig. 1 zeigt ausschnittsweise eine vorschlagsgemäße Einrichtung in Form einer Duschabtrennung 1 mit mindestens einer Scheibe 2, beim Darstellungsbeispiel zwei Scheiben 2, und einem zugeordneten Beschlag 3. Der Beschlag 3 ist hier als Scharnier ausgebildet und verbindet die beiden Scheiben 2, Der Beschlag 3 kann jedoch alternativ auch nur einer starren Verbindung der beiden Scheiben 2 oder nur der Halterung einer Scheibe 2, beispielsweise für eine wandseitige Befestigung oder dergleichen dienen.

Beim Darstellungsbeispiel dient der Beschlag 3 beispielsweise einer Verbindung einer feststehenden Scheibe 2 mit einer schwenkbaren Türscheibe 3. Die beiden Scharnierhälften bzw. Scharnierlappen (Beschlagteile) des Beschlags 3 sind vorzugsweise in entsprechender Weise mit der jeweils zugeordneten Scheibe 2 verbunden. Dies ist jedoch nicht zwingend erforderlich; es können auch unterschiedliche Verbindungen vorgesehen sein. Nachfolgend wird die vorliegende Erfindung anhand einer derartigen Verbindung näher erläutert.

Fig. 2 zeigt in einem vergrößerten Ausschnitt von Fig. 1 eine derartige Verbindung des Beschlags 3 bzw. eines Beschlagteils mit einer zugeordneten Scheibe 2. Die Scheibe 2 besteht vorzugsweise aus Glas, insbesondere Einscheibensicherheitsglas, oder einem sonstigen geeigneten, vorzugsweise transparenten Material.

Die Scheibe 2 weist eine Durchbrechung bzw. Ausnehmung 4 mit einem ersten, geneigten oder konischen Abschnitt 5 mit einem ersten Neigungswinkel α zur Scheibenebene E auf. Bei der Ausnehmung 4 handelt es sich insbesondere um eine Bohrung, wobei der erste Abschnitt 5 durch Ansenken von einer Flachseite gebildet ist, also um eine Senkbohrung.

Beim Darstellungsbeispiel ist die Ausnehmung 4 mit dem Abschnitt 5 rotationssymmetrisch zu der vorzugsweise senkrecht zur Scheibenebene E verlaufenden Mittelachse M ausgebildet. Nachfolgend wird immer von dieser Rotationssymmetrie ausgegangen. Jedoch kann grundsätzlich auch eine nicht rotationssymmetrische Ausbildung der Ausnehmung 4 und/oder des Abschnitts 5 vorgesehen sein. Die nachfolgenden Ausführungen und Erläuterungen gelten dann zumindest entsprechend.

Der Beschlag 3 weist ein in die Ausnehmung 4 eingreifendes, vorzugsweise metallisches Halteelement 6 auf. Das Halteelement 6 ist an die Ausnehmung 4 und insbesondere den ersten Abschnitt 5 angepaßt. Es weist einen zweiten, geneigten oder konischen Abschnitt 7 mit einem zweiten Neigungswinkel β zur Scheibenebene E auf, wie Fig. 2 und der Schnittdarstellung gemäß Fig. 7 zu entnehmen ist. Insbesondere ist das Halteelement 6 zumindest im wesentlichen rotationssymmetrisch ausgebildet, wobei die Rotationsachse im eingebauten bzw. montierten Zustand zumindest im wesentlichen entlang der Mittellinie M der Ausnehmung 4 verläuft. Das Halteteil 6 ist vorzugsweise einstückig, insbesondere als Guß- oder Drehteil ausgebildet,

Zwischen dem Halteelement 6 und der Ausnehmung 4 bzw, der Scheibe 2 - zumindest im Bereich zwischen den beiden Abschnitten 5 und 7 - ist ein Zwischenelement 8 angeordnet, das insbesondere aus einem gegenüber dem Material der Scheibe 2 und dem Material des Halteelements 6 weicheren bzw. verformbaren Material, vorzugsweise Kunststoff, besteht. Das Zwischenelement 8 verhindert insbesondere bei einer Scheibe 2 aus Glas eine übermäßige punktmäßige Belastung des Glases.

Fig. 3 zeigt in einer Schnittdarstellung das beim Darstellungsbeispiel bezüglich der Mittellinie M rotationssymmetrische Zwischenelement 8 mit einem doppelkonischen Ringabschnitt 9 und einem sich anschließenden Hülsenabschnitt 10. Der Ausschnitt gemäß Fig. 4 von Fig. 3 veranschaulicht die konische Ausbildung des Ringabschnitts 9. Hierauf wird später noch näher eingegangen.

Fig. 5 zeigt das Halteelement 6 in einer perspektivischen Vorderansicht. Fig. 6 zeigt das Halteelement 6 in einer perspektivischen Rückansicht. Fig. 7 stellt einen Schnitt des Halteelements 6 dar.

Beim Darstellungsbeispiel weist das Halteelement 6 einen Kragen 11 auf, der an seiner dem Beschlag 3 zugewandten Rückseite den zweiten Abschnitt 7, also den beim Darstellungsbeispiel konischen Abschnitts 7 bildet. Hieran schließt sich ein zumindest im wesentlichen zylindrischer Abschnitt 12 an, der in die Ausnehmung 4 bzw. den Hüllenabschnitt 10 paßt.

Das Halteelement 6 bildet vorzugsweise ein Widerlager, insbesondere in Form einer Bohrung oder - wie beim Darstellungsbeispiel - in Form eines Langloch 13, für eine Schraube 14 oder ein sonstiges Verbindungselement zur Verbindung mit dem Beschlag 3 bzw. Beschlagteil, wie in Fig. 1 und 2 angedeutet. Beim Darstellungsbeispiel bildet das Halteelement 6 eine Vertiefung zur Aufnahme des Kopfs der Schraube 14. Am Boden der Vertiefung ist das Langloch 13 angeordnet. Das Langloch 13 dient hier einer Justierbarkeit des Halteelements 6 relativ zur Schraube 14 und damit auch relativ zum Beschlag 3. Die Schraube 14 ist nämlich in den Beschlag 3 bzw. das zugeordnete Beschlagteil eingeschraubt oder in sonstiger Weise mit diesem im sonstigen Zustand fest verbunden.

Irn gelösten Zustand, also bei nicht angezogener Schraube 14, bzw. bei der Montage kann das Halteelement 6 in einer geeigneten Drehlage in die Ausnehmung 4 eingesetzt und mittels der Schraube 14 mit dem Beschlag 3 verbunden werden und eine Justage des Beschlags 3 relativ zur Ausnehmung 4 erfolgen.

Im angezogenen Zustand spannt die Schraube 14 das Halteelement 6 gegen den Beschlag 3 bzw. das zugeordnete Beschlagelement vor, das Halteelement 6 hintergreift dabei mit seinem Abschnitt 7 den Abschnitt 5 der Ausnehmung 4 und spannt über das Zwischenelement 8 die Scheibe 2 gegen den Beschlag 3 bzw. das zugeordnete Beschlagteil.

Gemäß einer nicht dargestellten Ausfuhrungsalternative kann das Halteelement 6 selbst als Schraube 14, insbesondere in Form einer Senkkopfschraube, ausgebildet sein. Die dem Beschlag 3 zugewandte Unterseite des Kopfes bildet dann den zweiten geneigten bzw. konischen Abschnitt 7. Nachteilig ist hierbei, daß die durch zweiteilige Ausführung und das Langloch 13 ermöglichte Verstellbarkeit nicht gegeben ist.

Um eine Beschädigung der Scheibe 2, insbesondere durch eine übermäßige punktförmige Belastung, zu verhindern, ist zwischen dem Beschlagteil und der Scheibe 2 vorzugsweise eine Zwischenlage 15 aus einem geeigneten, insbesondere elastischen oder gummiartigen Material angeordnet, wie in Fig. 2 angedeutet.

Um ein Verdrehen des Halteelements 6 relativ zum Beschlag 3 verhindern zu können und insbesondere eine besondere drehfeste Verbindung zwischen der Scheibe 2 und dem Beschlag 3 zu ermöglichen, weist das Halteelement 6 mindestens einen Vorsprung oder - wie beim Darstellungsbeispiel - mindestens eine Gewindebohrung 16 für eine Madenschraube 17 oder sonstige Schraube zur drehfesten Sicherung oder Verspannung des Halteelements 6 am Beschlag 3 auf.

Das in die Ausnehmung 4 eingreifende Halteelement 6 und das Zwischenelement 8 sind auf der dem Beschlag 3 abgewandten Flachseite der Scheibe 2 zumindest im wesentlichen flächenbündig ausgeführt. Um einer Verschmutzung vorzubeugen, einen besonders glatten bzw. flächenbündigen Abschluß zu erreichen und/oder einen ästhetischen Gesamteindruck zu ermöglichen, ist auf der dem Beschlag 3 abgewandten Flachseite vorzugsweise zusätzlich eine Abdeckung 18 angeordnet, wie in Fig. 2 angedeutet. Die Abdeckung 18 ist hier beispielsweise scheiben- oder kappenartig ausgebildet, schließt glatt mit der Flachseite der Scheibe 2 ab und weist vorzugsweise Rastelemente 19 zum Eingriff in angepaßte Ausnehmungen 20 des Halteelements 6 auf.

Versuche haben gezeigt, daß insbesondere mit den nachfolgend beschriebenen Maßnahmen bzw. Verhältnissen eine überraschend hoch belastbare Verbindung der Scheibe 2 mit dem Beschlag 3 erreichbar ist.

Der erste Neigungswinkel α ist größer, insbesondere um mindestens 3°, besonders bevorzugt um etwa 5° oder mehr, als der zweite Neigungswinkel β. Gegenüber der bisher üblichen gleichen Neigung ergibt sich so eine - zumindest gegenüber dem Stand der Technik - höhere Flächenpressung des Zwischenelements 8 bzw. auf den Abschnitt 5 der Scheibe 2 mit zunehmenden Abstand von der Mittellinie M bzw. von der Mitte des Haltelements 6. Entsprechend nimmt mit zunehmender radialer Entfernung die Dicke der Zwischenelements 8 bzw. dessen Ringabschnitts 9 ab.

Das Zwischenelement 8 bzw. dessen Ringabschnitt 9 ist an die unterschiedlichen Neigungswinkel α und β angepaßt. Beim Darstellungsbeispiel weist das Zwischenelement 8 bzw. dessen Ringabschnitt 9 eine erste, dem ersten Abschnitt 5 zugewandte Anlagefläche 21 und eine zweite, dem zweiten Abschnitt 7 zugewandte Anlagefläche 22 auf, wie in Fig. 4 angedeutet. Die erste Anlagefläche 21 ist zumindest im wesentlichen mit dem ersten Neigungswinkel α zur Scheibenebene E geneigt. Die zweite Anlagefläche 22 ist zumindest im wesentlichen mit dem zweiten Neigungswinkel β zur Scheibenebene E gezeigt, so paßt der im Querschnitt zumindest im wesentlichen keilförmige Ringabschnitt 9 des Zwischenelements 8 vollflächig zwischen den ersten Abschnitt 5 und den zweiten Abschnitt 7.

Gemäß einer zusätzlichen Maßnahme betragen die beiden Neigungswinkel α und β höchstens 35°, ganz bevorzugt etwa 30° oder weniger. Diese gegenüber dem Stand der Technik geringe bzw. flache Neigung führt zu einer tendenziell höheren Druckbelastung des Glases 2 und einer geringeren Scherbelastung des Zwischenelements 8. Dies wirkt sich vorteilhaft auf die Belastbarkeit der Verbindung aus, wie Versuche überraschend deutlich gezeigt haben.

Beim Darstellungsbeispiel beträgt der erste Neigungswinkel α etwa 30° und der zweite Neigungswinkel β etwa 25°,

Der geneigte bzw. konische Abschnitt 5 der Ausnehmung 4 erstreckt sich vorzugsweise über mindestens 30%, insbesondere etwa 44% oder mehr, der Dicke der Scheibe 2. So wird auch bei geringem Neigungswinkel α eine große Angriffsfläche für das Halteelement 6 gebildet,

Gemäß einer besonders bevorzugten Ausführungsform weist die Scheibe 2 ausgehend von beiden Flachseiten jeweils einen geneigten bzw. konischen Abschnitt 5 auf, wie in der Schnittdarstellung gemäß Fig. 9 gezeigt. Insbesondere ist die Ausnehmung 4 also ausgehend von beiden Flachseiten angesenkt.

In Fig. 9 sind auf der rechten und auf der linken Seite unterschiedliche Ausführungsvarianten dargestellt. In beiden Varianten gelten hinsichtlich des Neigungswinkels α insbesondere die bereits genannten Werte.

Bei der auf der linken Seite gezeigten Ausführungsvariante weist die Ausnehmung 4 im Schnitt senkrecht zur Scheibenebene E eine zumindest im wesentlichen trapezförmige Seitenwandung auf, wobei hier die Abschnitte 5 zu der Seitenwandung gezählt werden. Alternativ kann die Seitenwandung auch im wesentlichen dreieckig sein.

Bei der auf der rechten Seite in Fig. 9 gezeigten Ausführungsvariante ist die Seitenwandung im wesentlichen parabelförmig oder im Bereich des geringsten Radiuses der Ausnehmung 4 abgerundet ausgebildet. Hierdurch können übermäßige Spannungen, insbesondere im Bereich von Kanten vermieden werden.

Es ist anzumerken, daß sich die Neigung des ersten Abschnitts 5 und/oder die Neigung des zweiten Abschnitts 7 in Abhängigkeit vom Radius bzw. von der Entfernung zur Mittellinie M variieren kann bzw. können. Insbesondere kann die Neigung zur Mittellinie M hin zunehmen. Die obigen Ausführungen hinsichtlich der bevorzugten Werte für die Neigungswinkel α und β gelten dementsprechend insbesondere für die sich unmittelbar an die Flachseiten der Scheibe 2 anschließenden Ringbereiche der Abschnitte 5 und 7, auch wenn die Neigung dann zur Mitte hin zunimmt.

Umgekehrt oder zusätzlich kann der geneigte Abschnitt 5 auch fließend oder abgerundet - also mit abnehmender Neigung - in die sich anschließende Flachseite der Scheibe 2 übergehen.

Die in Fig. 9 gezeigte Ausbildung der Ausnehmung 4 mit geneigten bzw. konischen Abschnitten 5 ausgehend von beiden Flachseiten der Scheibe 2, also mit beidseitiger Senkung, ermöglicht einen besonders universellen Einsatz der vorschlagsgemäßen Scheibe 2, da der zugeordnete Beschlag 3 wahlweise auf einer der beiden Flachseiten je nach Bedarf montiert werden kann. Dementsprechend ist die Scheibe 2 universeller als bei nur einseitiger Befestigungsmöglichkeit des Beschlags 3 einsetzbar.

## Patentansprüche

1. Einrichtung, insbesondere Duschabtrennung (1), Trennwand, Tür, Verkleidung oder Fassade oder ein Geländer, mit einer Scheibe (2), vorzugsweise aus Glas, und einem zugeordneten Beschlag (3), wobei die Scheibe (2) eine Ausnehmung (4) mit einem ersten, geneigten oder konischen Abschnitt (5) mit einem ersten Neigungswinkel (α) zur Scheibenebene (E) aufweist, wobei der Beschlag (3) ein in die Ausnehmung (4) eingreifendes, vorzugsweise metallisches Halteelement (6) mit einem zweiten, geneigten oder konischen Abschnitt (7) mit einem zweiten Neigungswinkel (β) zur Scheibenebene (E) aufweist, wobei die beiden Abschnitte (5, 7) zur Verbindung des Beschlags (3) mit der Scheibe (2) einander hintergreifen, wobei zwischen den beiden Abschnitten (5, 7) ein vorzugsweise weiches Zwischenelement (8) angeordnet ist, wobei der erste Neigungswinkel (α) größer als der zweite Neigungswinkel (β) ist, **dadurch gekennzeichnet, dass** beide Neigungswinkel (α, β) höchstens 35° betragen, und dass die Dicke des Zwischenelements (8) zumindest im eingebauten Zustand zwischen den beiden Abschnitten (5, 7) ausgehend von der Mitte des Halteelements (6) nach außen hin abnimmt, wobei das Zwischenelement (8) eine erste, dem ersten Abschnitt (5) zugewandte Anlagefläche (21) und eine zweite, dem zweiten Abschnitt (7) zugewandte Anlagefläche (22) aufweist, wobei die erste Anlagefläche (21) zumindest im wesentlichen mit dem ersten Neigungswinkel (α) zur Scheibenebene (E) und die zweite Anlagefläche (22) zumindest im wesentlichen mit dem zweiten Neigungswinkel (β) zur Scheibenebene (E) geneigt ist, so dass ein im Querschnitt zumindest im Wesentlichen keilförmiger Ringabschnitt (9) des Zwischenelements (8) vollflächig zwischen den ersten Abschnitt (5) und den zweiten Abschnitt (7) passt.

2. Einrichtung nach Anspruch 1, **dadurch gekennzeichnet, dass** die Ausnehmung (4) in der Scheibe (2) als Senkbohrung ausgebildet ist, insbesondere wobei die Ausnehmung (4) ausgehend von beiden Flachseiten der Scheibe (2) als Senkbohrung ausgebildet ist, so dass der Beschlag (3) wahlweise auf eine der beiden Flachseiten der Scheibe (2) anbringbar ist.

3. Einrichtung nach Anspruch 1 oder 2, **dadurch gekennzeichnet, dass** die Ausnehmung (4) im Schnitt senkrecht zur Scheibenebene (E) eine im wesentlichen dreieckige, trapezförmige oder parabelförmige Seitenwandung aufweist.

4. Einrichtung nach einem der voranstehenden Ansprüche, **dadurch gekennzeichnet, dass** sich der erste Abschnitt (5) über mindestens 30%, vorzugsweise etwa 40% oder mehr, der Dicke der Scheibe (2) erstreckt.

5. Einrichtung nach einem der voranstehenden Ansprüche, **dadurch gekennzeichnet, dass** der erste und/oder zweite Neigungswinkel (α, β) zur Mitte des Halteelements (6) hin zunimmt.

6. Einrichtung nach einem der voranstehenden Ansprüche, **dadurch gekennzeichnet, dass** das Halteelement (6) oder dessen Außenkontur zumindest im wesentlichen rotationssymmetrisch ausgebildet ist

7. Einrichtung nach einem der voranstehenden Ansprüche, **dadurch gekennzeichnet, dass** das Halteelement (6) als Schraube oder sonstiges Verbindungselement zur Verbindung mit dem Beschlag (3) ausgebildet ist oder ein Widerlager, insbesondere in Form einer Bohrung oder eines Langlochs (13), für eine Schraube (14) oder ein sonstiges Verbindungselement zur Verbindung mit dem Beschlag (3) aufweist.

8. Einrichtung nach einem der voranstehenden Ansprüche, **dadurch gekennzeichnet, dass** das Halteelement (6) und insbesondere das Zwischenelement (8) - ggf. mit einer Abdeckung (18) - zumindest im wesentlichen flächenbündig mit einer Flachseite der Scheibe (2) abschließen oder in der Ausnehmung (4) angeordnet sind.

9. Einrichtung nach einem der voranstehenden Anspruch, **dadurch gekennzeichnet, dass** das Halteelement (6) eine Aussparung (20) zur Befestigung einer Abdeckung (18) aufweist.

10. Einrichtung nach einem der voranstehenden Ansprüche, **dadurch gekennzeichnet, dass** das Halteelement (6) mindestens einen Vorsprung oder eine Gewindebohrung (16) für eine Madenschraube (17) oder sonstige Schraube zur drehfesten Sicherung oder Verspannung des Haltelements (6) am Beschlag (3) aufweist.

11. Einrichtung nach einem der voranstehenden Ansprüche, **dadurch gekennzeichnet, dass** das Halteelement (6) zusätzlich einen sich insbesondere an den zweiten Abschnitt (7) anschließenden, zylindrischen Abschnitt (12) aufweist.

12. Einrichtung nach einem der voranstehenden Ansprüche, **dadurch gekennzeichnet, dass** das Zwischenelement (8) zusätzlich einen insbesondere an die Ausnehmung (4) und/oder das Halteelement (6) angepassten Hülsenabschnitt (10) aufweist.

13. Einrichtung nach einem der voranstehenden Ansprüche, **dadurch gekennzeichnet, dass** der Beschlag (3) als Scharnier oder starre Halterung für die Scheibe (2) ausgebildet ist.

## Claims

1. Apparatus, in particular shower partition (1), partition wall, door, cladding or facade or a railing, having a panel (2), preferably made of glass, and an associated fitting (3), wherein the panel (2) has an aperture (4) with a first, inclined or conical portion (5) having a first angle of inclination (α) in relation to the panel plane (E), wherein the fitting (3) has a preferably metallic retaining element (6) which engages in the aperture (4) and has a second, inclined or conical portion (7) having a second angle of inclination (β) in relation to the panel plane (E), wherein the two portions (5, 7) engage one behind the other in order to connect the fitting (3) to the panel (2), wherein a preferably soft intermediate element (8) is arranged between the two portions (5, 7), wherein the first angle of inclination (α) is larger than the second angle of inclination (β), **characterized in that** the two angles of inclination (α, β) are at most 35°, and **in that** the thickness of the intermediate element (8), at least in the installed state between the two portions (5, 7), decreases in the outward direction starting from the center of the retaining element (6), wherein the intermediate element (8) has a first abutment surface (21), which is directed towards the first portion (5), and a second abutment surface (22), which is directed towards the second portion (7), wherein the first abutment surface (21) is inclined at least essentially at the first angle of inclination (α)to the panel plane (E) and the second abutment surface (22) is inclined at least essentially at the second angle of inclination (β)to the panel plane (E), so that a cross-sectionally at least essentially wedge-shaped annular portion (9) of the intermediate element (8) fits full-faced between the first portion (5) and the second portion (7).

2. Apparatus according to Claim 1, **characterized in that** the aperture (4) is formed as a countersunk hole in the panel (2), in particular wherein the aperture (4) is formed as a countersunk hole starting from two flat sides of the panel (2), so that the fitting (3) can be fitted optionally on one of the two flat sides of the panel (2).

3. Apparatus according to Claim 1 or 2, **characterized in that** the aperture (4), has in a section perpendicular to the panel plane (E) an essentially triangular, trapezoidal or parabolic side wall.

4. Apparatus according to one of the preceding claims, **characterized in that** the first portion (5) extends over at least 30%, preferably approximately 40% or more, of the thickness of the panel (2).

5. Apparatus according to one of the preceding claims, **characterized in that** the first and/or second angle of inclination (α, β) increases in the direction of the centre of the retaining element (6),

6. Apparatus according to one of the preceding claims, **characterized in that** the retaining element (6), or the outer contour thereof, is at least essentially rotation-symmetrically formed.

7. Apparatus according to one of the preceding claims, **characterized in that** the retaining element (6) is formed as a screw or other connecting element for connecting to the fitting (3) or has an abutment, in particular in the form of a bore or of a slot (13), for a screw (14) or some other connecting element for connecting to the fitting (3).

8. Apparatus according to one of the preceding claims, **characterized in that** the retaining element (6) and in particular the intermediate element (8) - possibly with a covering (18) - terminate in at least essentially surface-flush manner with a flat side of the panel (2) or are arranged in the aperture (4).

9. Apparatus according to one of the preceding claims, **characterized in that** the retaining element (6) has a cut-out (20) in order to fasten a covering (18).

10. Apparatus according to one of the preceding claims, **characterized in that** the retaining element (6) has at least one protrusion or a threaded bore (16) for a grub screw (17) or some other screw for securing or bracing the retaining element (6) in a rotationally fixed manner on the fitting (3).

11. Apparatus according to one of the preceding claims, **characterized in that** the retaining element (6) additionally has a cylindrical portion (12) adjoining, in particular, the second portion (7).

12. Apparatus according to one of the preceding claims, **characterized in that** the intermediate element (8) additionally has a sleeve portion (10) adapted, in particular, to the aperture (4) and/or the retaining element (6).

13. Apparatus according to one of the preceding claims, **characterized in that** the fitting (3) is formed as a hinge or rigid holder for the panel (2).

## Revendications

1. Dispositif, en particulier écran de douche (1), paroi de séparation, porte, parement ou façade ou balustrade, comprenant une plaque (2), de préférence en verre, et une ferrure (3) associée, la plaque (2) comprenant un évidement (4) pourvu d'une première portion (5) inclinée ou conique présentant un premier angle d'inclinaison (α) par rapport au plan de la plaque (E), la ferrure (3) comprenant un élément de retenue (6) de préférence métallique venant en prise dans l'évidement (4) et comprenant une deuxième portion (7) inclinée ou conique présentant un deuxième angle d'inclinaison (β) par rapport au plan de la plaque (E), les deux portions (5, 7) venant en prise par l'arrière l'une avec l'autre pour la liaison de la ferrure (3) à la plaque (2), un élément intermédiaire (8) de préférence souple étant disposé entre les deux portions (5, 7), le premier angle d'inclinaison (α) étant supérieur au deuxième angle d'inclinaison (β), **caractérisée en ce que** les deux angles d'inclinaison (α, β) valent au plus 35°, et **en ce que** l'épaisseur de l'élément intermédiaire (8), au moins dans l'état installé entre les deux portions (5, 7), diminue vers l'extérieur à partir du centre de l'élément de retenue (6), l'élément intermédiaire (8) comprenant une première surface d'appui (21) tournée vers la première portion (5) et une deuxième surface d'appui (22) tournée vers la deuxième portion (7), la première surface d'appui (21) étant inclinée au moins essentiellement suivant le premier angle d'inclinaison (α) par rapport au plan de la plaque (E) et la deuxième surface d'appui (22) étant inclinée au moins essentiellement suivant le deuxième angle d'inclinaison (β) par rapport au plan de la plaque (E), de telle sorte qu'une portion annulaire (9) au moins essentiellement en forme de coin en section transversale de l'élément intermédiaire (8) s'insère sur toute sa surface entre la première portion (5) et la deuxième portion (7).

2. Dispositif selon la revendication 1, **caractérisée en ce que** l'évidement (4) dans la plaque (2) est réalisé sous forme de trou fraisé, l'évidement (4) étant en particulier réalisé en tant que trou fraisé à partir des deux côtés plats de la plaque (2), de telle sorte que la ferrure (3) puisse être, de manière sélective, installée sur l'un des deux côtés plats de la plaque (2).

3. Dispositif selon la revendication 1 ou 2, **caractérisée en ce que** l'évidement (4) présente, en coupe perpendiculairement au plan de la plaque (E), une paroi latérale essentiellement triangulaire, trapézoïdale ou parabolique.

4. Dispositif selon l'une quelconque des revendications précédentes, **caractérisée en ce que** la première portion (5) s'étend sur au moins 30 %, de préférence environ 40 % ou plus, de l'épaisseur de la plaque (2).

5. Dispositif selon l'une quelconque des revendications précédentes, **caractérisée en ce que** le premier et/ou le deuxième angle d'inclinaison (α, β) augmentent en direction du centre de l'élément de retenue (6).

6. Dispositif selon l'une quelconque des revendications précédentes, **caractérisée en ce que** l'élément de retenue (6) ou son contour extérieur est réalisé au moins essentiellement avec une symétrie de révolution.

7. Dispositif selon l'une quelconque des revendications précédentes, **caractérisée en ce que** l'élément de retenue (6) est réalisé en tant que vis ou autre élément de liaison pour la liaison à la ferrure (3), ou comprend une butée, en particulier sous la forme d'un alésage ou d'un trou oblong (13), pour une vis (14) ou un autre élément de liaison pour la liaison à la ferrure (3).

8. Dispositif selon l'une quelconque des revendications précédentes, **caractérisée en ce que** l'élément de retenue (6) et en particulier l'élément intermédiaire (8) - éventuellement pourvu d'un recouvrement (18) - se terminent au moins essentiellement en affleurement avec un côté plat de la plaque (2) ou sont disposés dans l'évidement (4).

9. Dispositif selon l'une quelconque des revendications précédentes, **caractérisée en ce que** l'élément de retenue (6) comprend une cavité (20) pour la fixation d'un recouvrement (18).

10. Dispositif selon l'une quelconque des revendications précédentes, **caractérisée en ce que** l'élément de retenue (6) comprend au moins une saillie ou un alésage fileté (16) pour une vis sans tête (17) ou une autre vis pour la fixation en rotation ou le serrage de l'élément de retenue (6) sur la ferrure (3).

11. Dispositif selon l'une quelconque des revendications précédentes, **caractérisée en ce que** l'élément de retenue (6) comprend en outre une portion cylindrique (12) se raccordant en particulier à la deuxième portion (7).

12. Dispositif selon l'une quelconque des revendications précédentes, **caractérisée en ce que** l'élément intermédiaire (8) comprend en outre une portion de douille (10) adaptée en particulier à l'évidement (4) et/ou à l'élément de retenue (6).

13. Dispositif selon l'une quelconque des revendications précédentes, **caractérisée en ce que** la ferrure (3) est réalisée sous forme de charnière ou de moyen de retenue rigide pour la plaque (2).
